# EUROPÄISCHE PATENTSCHRIFT

(11) **EP 1 939 527 B1**
(45) Veröffentlichungstag und Bekanntmachung des Hinweises auf die Patenterteilung: **14.05.2014**
(21) Anmeldenummer: 07119036.7
(22) Anmeldetag: 23.10.2007
(51) Int. Cl.: F23Q 7/00

(54) **Glühstiftkerze**
Pencil-type glow plug
Bougie de préchauffage

(30) Priorität: 22.12.2006 DE 102006062215
(43) Veröffentlichungstag der Anmeldung: 02.07.2008
(73) Patentinhaber: ROBERT BOSCH GMBH, 70442 Stuttgart (DE)
(72) Erfinder: Delhomme, Eric, Chikusa-ku-NAGOYA, AICHI-KEN 464-0062 (JP); Schneider, Jens, 71229, Leonberg (DE); Stephany, Jacques, 12000, Rodez (FR); Gayrard, Patrick, 12510, Druelle (FR); Schmittinger, Simon, 71272, Renningen (DE); Klonczynski, Alexander, 96049, Bamberg (DE); Lacroux, Patrick, 12850, Onet-Le-Chateau (FR); Waller, Julien, 12000, Rodez (FR)

(56) Entgegenhaltungen:
- WO-A-2007/000372
- JP-A- 57 012 221
- JP-A- 58 066 720
- US-A- 6 121 577

## Beschreibung

### Stand der Technik

Die Erfindung betrifft eine Glühstiftkerze zur Anordnung in einer Kammer einer Brennkraftmaschine. Speziell betrifft die Erfindung eine Glühstiftkerze zur Anordnung in einer Vor-, Wirbel- oder Brennkammer einer luftverdichtenden, selbstzündenden Brennkraftmaschine.

Eine derartige Glühstiftkerze ist aus WO-A-2007000372 bekannt, bei der im Innenraum eines metallischen Glührohres ein keramisches Heizelement angeordnet ist. Das keramische Heizelement ist einerseits mit einem konischen Endabschnitt mit einem ersten Aufnahmeelement mit dem Glührohr und andererseits über einen bolzenförmigen Endabschnitt mit einem zweiten Aufnahmeelement einer Glühstromleitung verbunden. Zwischen den beiden Endabschnitten weist das keramische Heizelement durchgehend eine zylindrische Form ohne eine Querschnittsreduzierung auf.

Bei einer aus der JP 58-66720 A bekannten Glühstiftkerzen ist im Innenraum eines metallischen Glührohres ein keramisches Heizelement angeordnet, das einerseits mittels eines Aufnahmeelements mit dem metallischen Glührohr und andererseits mittels eines weiteren Aufnahmeelements mit einer Glühstromzuleitung verbunden ist. Das keramische Heizelement weist dabei durchgehend eine zylindrische Form auf.

Bei einer aus JP 57-12221 A bekanten Glühstiftkerze ist in ein metallisches Glührohr ein Heizelement aus einem Cermet-Material in ein keramisches Isolierpulver eingebettet.

Bei einer aus US 6121577 A bekannten Glühstiftkerze ist eine metallische Heizwendel innerhalb eines Glührohres in ein keramisches Pulver eingebettet. Das keramische Pulver enthält ein Gettermaterial, das geeignet ist, Sauerstoff zu binden, um die Oxidationsneigung an der Oberfläche der Heizwendel zu verringern.

Aus der DE 102 48 802 A1 ist eine Glühstiftkerze bekannt. Die bekannte Glühstiftkerze weist ein Kerzengehäuse auf, an das eine Anschlussvorrichtung für einen Glühstrom anschließbar ist. Ferner ist ein Glührohr vorgesehen, das teilweise aus dem Kerzengehäuse ragt. Innerhalb des Glührohrs sind eine Regelwendel und eine Heizwendel angeordnet. Durch Zuführen des Glühstroms über die Anschlussvorrichtung wird ein Aufheizen der Heizwendel erreicht, was ein Aufheizen des Glührohrs zur Folge hat.

Die aus der DE 102 48 802 A1 bekannte Glühstiftkerze hat den Nachteil, dass sowohl die metallische Heizwendel als auch die Regelwendel beschädigungs- und alterungsanfällig sind. Speziell begrenzt die metallische Heizwendel die Maximaltemperatur und Lebensdauer der Glühstiftkerze, wodurch der Einsatzbereich der bekannten Glühstiftkerze begrenzt ist.

### Offenbarung der Erfindung

Die erfindungsgemäße Glühstiftkerze mit den Merkmalen des Anspruchs 1 hat den Vorteil, dass eine Verringerung der thermischen Belastung im Bereich der Kontaktstellen erzielt wird. Dadurch, dass der verringerte Querschnitt im mittleren Abschnitt ausgebildet ist, wird ein Aufheizen des Heizelements hauptsächlich in diesem Abschnitt erzielt und die Maximaltemperatur wird in diesem Abschnitt erreicht.

Durch die in den Unteransprüchen aufgeführten Maßnahmen sind vorteilhafte Weiterbildungen der im Anspruch 1 angegebenen Glühstiftkerze möglich.

Die Aufnahmeelemente sind vorzugsweise aus zumindest einem metallischen Werkstoff gebildet. Die auftretenden Metall-/Keramikkontaktierungen erfolgen durch Zusammenstecken der beiden metallischen Aufnahmeelemente mit dem keramischen Heizelement. Dabei wird in vorteilhafter Weise jeweils eine gute Anpassung zwischen einem konusförmigen Abschnitt des keramischen Heizelements und einer Kappe eines Aufnahmeelements erzielt, um eine möglichst große Kontaktfläche und somit einen möglichst niedrigen Übergangswiderstand auszubilden. Die dabei auftretenden Kontakte erfolgen vorzugsweise kraftschlüssig und werden dauerhaft über die Längsachse der Glühstiftkerze durch Verpressung oder mittels eines Federelements, insbesondere einer Feder, gehalten. Dadurch ist ein zuverlässiger Betrieb der Glühstiftkerze gewährleistet. Ferner ist eine hohe Lebensdauer der Glühstiftkerze ermöglicht.

In vorteilhafter Weise ist der Innenraum des Glührohrs gasdicht verschlossen. Der Innenraum kann dabei mit einem Pulver, insbesondere einer Stopfpackung aus einem Magnesiumoxid, aufgefüllt sein, um das keramische Heizelement sowie die Aufnahmeelemente gegenüber dem elektrisch leitenden, metallischen Glührohr zu isolieren. Dabei ist es ferner vorteilhaft, dass in dem Innenraum zumindest ein Opfermaterial vorgesehen ist, das zum Binden von Wasser und/oder Sauerstoff dient. Selbst bei einer korrekten Montage kann sich nach dem gasdichten Verschließen des Glührohrs noch eine Restmenge an Sauerstoff und/oder Wasser in dem Innenraum befinden. Beispielsweise können die eingesetzten Materialien Magnesiumoxid und Prozessgas eine Restmenge von Sauerstoff und/oder Wasser abgeben beziehungsweise aufweisen, die nach der Montage in dem Innenraum, der sozusagen eine Heizkammer darstellt, gefangen sind. Speziell in Verbindung mit den hohen auftretenden Temperaturen kann es zu einer oxidativen oder hydrothermalen Schädigung der Kontaktierungen, insbesondere zwischen dem keramischen Heizelement und den Aufnahmeelementen kommen, welche eine Widerstandserhöhung im Bereich der Kontaktflächen und somit einen Ausfall der Glühstiftkerze verursachen können. Das in dem Innenraum vorgesehene Opfermaterial dient zum Binden von Wasser und/oder Sauerstoff, so dass dieses dauerhaft gebunden ist, wodurch in dem Innenraum keine freien Wasser- und Sauerstoffgase mehr vorhanden sind.

Die Ausgestaltung des Opfermaterials kann auf mehrere Arten erfolgen. Vorteilhaft ist es, dass eine oder mehrere Opferschichten vorgesehen sind, die auf eine Innenwand des Glührohrs und/oder die Aufnahmeelemente aufgebracht sind. Ferner können auch Opferkörner und/oder ein Opfergries und/oder ein Opferpulver vorgesehen sein, die dem als Füllmittel dienenden Magnesiumoxid und dergleichen beigemengt sind. Beispielsweise kann die Beimischungsmenge 0,1 Gewichtsprozent bis 5,0 Gewichtsprozent betragen. Die Korngröße kann beispielsweise als d90, das heißt aus einem Bereich von 0,001 mm bis unter 1 mm, gewählt sein. Die Schichtdicke einer Opferschicht kann beispielsweise aus einem Bereich von 1 µm bis 200 µm gewählt sein.

Vorteilhaft ist es, dass das Opfermaterial aus einem leicht oxidierbaren Metall oder einer leicht oxidierbaren Metalllegierung gebildet ist. Als Metalle eignen sich zum Beispiel Aluminium, Magnesium, Kalzium, Eisen, Zink und dergleichen. Dadurch ist eine kostengünstige Lösung zur Herstellung eines opfermaterials gegeben.

Vorteilhaft ist es, dass zumindest ein elektrisch leitendes Kontaktmittel zwischen dem keramischen Heizelement und dem ersten Aufnahmeelement vorgesehen ist und/oder dass zumindest ein elektrisch leitendes Kontaktmittel zwischen dem keramischen Heizelement und dem zweiten Aufnahmeelement vorgesehen ist. Dadurch kann der Kontakt zwischen dem keramischen Heizelement und dem jeweiligen Aufnahmeelement verbessert werden. Ferner ist es vorteilhaft, dass zumindest eines der Kontaktmittel als Kontaktschicht ausgebildet ist, die zumindest teilweise auf das Heizelement oder das Aufnahmeelement aufgebracht ist. Dadurch kann die Oberfläche des Heizelements beziehungsweise des jeweiligen Aufnahmeelements zuverlässig geschützt sein, wodurch insbesondere Korrosionen verhindert oder reduziert sind und ein geringer Kontaktwiderstand ausgebildet ist. Ferner kann zumindest ein Kontaktmittel als Kontaktpaste oder als Kontaktpulver ausgebildet sein, wobei das Kontaktmittel zwischen dem Aufnahmeelement und dem Heizelement vorgesehen ist. Vorteilhaft ist auch eine Kombination dieser Möglichkeiten, um erstens eine Oxidation im Bereich des keramischen Heizelements und der Aufnahmeelemente zu verhindern und zweitens einen zuverlässigen elektrischen Kontakt mit einem niedrigen Widerstand aufrechtzuerhalten.

### Kurze Beschreibung der Zeichnungen

Bevorzugte Ausführungsbeispiele der Erfindung sind in der nachfolgenden Beschreibung anhand der beigefügten Zeichnungen, in denen sich entsprechende Elemente mit übereinstimmenden Bezugszeichen versehen sind, näher erläutert. Es zeigt:
Fig. 1 eine Glühstiftkerze in einer schematischen, axialen Schnittdarstellung und
Fig. 2 den in Fig. 1 mit II bezeichneten Ausschnitt der Glühstiftkerze gemäß einem Ausführungsbeispiel der Erfindung.

### Ausführungsformen der Erfindung

Fig. 1 zeigt eine Glühstiftkerze 1 in einer axialen Schnittdarstellung. Die Glühstiftkerze 1 kann insbesondere als Glühstiftkerze 1 für eine luftverdichtende, selbstzündende Brennkraftmaschine ausgestaltet sein. Die Glühstiftkerze 1 weist ein metallisches Glührohr 2 auf, das bei Vor- und Wirbelkammermotoren in die Kammer der Brennkraftmaschine und bei Motoren mit Direkteinspritzung in eine Brennkammer des Motors ragt. Die erfindungsgemäße Glühstiftkerze 1 eignet sich jedoch auch für andere Anwendungsfälle.

Die Glühstiftkerze 1 weist ein metallisches Gehäuse 3 auf, das unter anderem eine konzentrische Durchgangsbohrung umfasst. Das metallische Glührohr 2 ist teilweise innerhalb der konzentrischen Durchgangsbohrung des Gehäuses 3 angeordnet und ragt an einer kammerseitigen Öffnung 4 teilweise aus dem Gehäuse. Das Gehäuse 3 weist außerdem ein Außengewinde 5 auf, das zum Einschrauben der Glühstiftkerze 1 in eine Bohrung der Brennkraftmaschine dient, wobei das Gehäuse 3 im montierten Zustand der Glühstiftkerze 1 über dem Motorblock mit elektrischer Masse verbunden ist. Es sind auch andere Verbindungsmöglichkeiten zum Verbinden der Glühstiftkerze 1 mit elektrischer Masse möglich.

Durch einen metallischen Anschlussbolzen 6, der zumindest teilweise innerhalb des Gehäuses 3 angeordnet ist, ist eine Glühstromleitung 6 gebildet, die an einem kammerfernen Ende 7 mit einem Anschlusselement 8 verbunden ist, das zum Anschließen eines Kontaktsteckers oder dergleichen dient. Zwischen dem Anschlussbolzen 6 und dem Gehäuse 3 ist ein elektrisch isolierendes Isolierelement 9 vorgesehen, das die Glühstromleitung 6 gegenüber dem Gehäuse 3 elektrisch isoliert, um einen Kurzschluss zu verhindern. Ferner ist das metallische Glührohr 2 mittels eines Dichtelements 10 mit dem metallischen Anschlussbolzen 6 verbunden, wobei das Dichtelement 10 das metallische Glührohr 2 gegenüber dem metallischen Anschlussbolzen 6 elektrisch isoliert. Das Dichtelement 10 kann beispielsweise aus viton gebildet sein und als ringförmiges Dichtelement 10 ausgestaltet sein.

In dem Glührohr 2 ist ein Innenraum 11 ausgebildet, der durch das Dichtelement 10 verschlossen und somit abgedichtet ist. Der metallische Anschlussbolzen 6 erstreckt sich teilweise in den Innenraum 11, wobei das Dichtelement 10 den Anschlussbolzen 6 abschnittsweise umschließt. Das Dichtelement 10 ist vorzugsweise als Dichtring 10 ausgestaltet und aus Viton, Teflon oder Bornitrid gebildet.

In dem Innenraum 11 sind ein erstes Aufnahmeelement 15 und ein zweites Aufnahmeelement 16 angeordnet. Das erste Aufnahmeelement 15 ist dabei an einem kammerseitigen Ende 17 der Glühstiftkerze 1 mit dem metallischen Glührohr 2 durch Schweißen verbunden. Ferner ist das zweite Aufnahmeelement 16 mit dem metallischen Anschlussbolzen 6 verbunden, wobei es in eine Bohrung des metallischen Anschlussbolzens 6 eingepresst sein kann.

Die Aufnahmeelemente 15, 16 nehmen ein keramisches Heizelement 18 auf, das ebenfalls in dem Innenraum 11 angeordnet ist. Das erste Aufnahmeelement 15 verbindet das keramische Heizelement 18 mit dem Glührohr 2. Das zweite Aufnahmeelement 16 verbindet das keramische Heizelement 18 mit dem metallischen Anschlussbolzen 6. Somit ist das keramische Heizelement einerseits mittels des ersten Aufnahmeelements 15 elektrisch mit dem Glührohr 2 und andererseits mittels des zweiten Aufnahmeelements 16 elektrisch mit dem metallischen Anschlussbolzen 6 und somit dem Anschlusselement 8 kontaktiert. Der Innenraum 11 ist zumindest im Wesentlichen mit einer Stopfpackung aus einem Pulver, beispielsweise einem Pulver aus Magnesiumoxid, aufgefüllt, um einen Wärmetransport von dem keramischen Heizelement 18 zu dem metallischen Glührohr 2 zu ermöglichen. Ferner können noch ein oder mehrere Opfermaterialien in dem Innenraum 11 vorgesehen sein, wie es anhand der Fig. 2 im Detail beschrieben ist.

Das keramische Heizelement 18 weist einen mittleren Abschnitt 19 auf, an dem das keramische Heizelement 18 weder mit dem ersten Aufnahmeelement 15 noch mit dem zweiten Aufnahmeelement 16 verbunden ist. Im dem mittleren Abschnitt 19 weist das keramische Heizelement 18 zumindest eine Glühstelle 20 mit einem verringerten Querschnitt auf, an der im Betrieb der Glühstiftkerze 1 eine besonders hohe Aufheizung erzielt wird.

Durch Anlegen einer Spannung an das Anschlusselement 8 gegenüber der elektrischen Masse, mit der das metallische Gehäuse 3 verbunden ist, wird ein Glühstrom erzeugt, der unter anderem durch das keramische Heizelement 18 fließt. Dadurch kommt es zu einer Aufheizung des keramischen Heizelements 18. Die dabei erzeugte Wärme wird über das Pulver aus Magnesiumoxid, mit dem der Innenraum 11 aufgefüllt ist, an das metallische Glührohr 2 geleitet, so dass es zur Aufheizung des metallischen Glührohrs 2 kommt.

Fig. 2 zeigt den in Fig. 1 mit II bezeichneten Ausschnitt der Glühstiftkerze 1 gemäß einem Ausführungsbeispiel in einer axialen Schnittdarstellung. In diesem Ausführungsbeispiel wird das keramische Heizelement 18 von den Aufnahmeelementen 15, 16 gehalten, wobei das keramische Heizelement 18 in die Aufnahmeelemente 15, 16 eingesteckt ist. Ferner wird das zweite Aufnahmeelement 16 von einem als Feder ausgebildeten Federelement 21 mit einer Federkraft beaufschlagt, so dass ein zuverlässiger elektrischer Kontakt zwischen dem ersten Aufnahmeelement 15 und dem keramischen Heizelement 18 sowie dem zweiten Aufnahmeelement 16 und dem keramischen Heizelement 18 gewährleistet ist.

Der Innenraum 11 ist im Wesentlichen mit einer Stopfpackung aus einem Magnesiumoxid aufgefüllt. Allerdings befindet sich in dem Innenraum 11 nach dem Verschließen in der Regel noch Wasser und/oder Sauerstoff, die beim Betrieb der Glühstiftkerze 1, wenn sich das keramische Heizelement 18 aufheizt, zu Korrosionen, insbesondere im Bereich der Kontaktstelle zwischen dem keramischen Heizelement 18 und dem ersten Aufnahmeelement 15 beziehungsweise dem zweiten Aufnahmeelement 16, führen können. Um solche Korrosionen zu verhindern oder zumindest zu verringern, sind in den Innenraum 11 außerdem ein oder mehrere Opfermaterialien eingebracht, die zum Binden von Wasser und/oder Sauerstoff dienen. In dem dargestellten Ausführungsbeispiel ist eine Innenwand 22 des metallischen Glührohrs 2 mit einer Opferschicht 23 beschichtet, die aus einem Opfermaterial gebildet ist. Als Opfermaterial kommen speziell elementare Metalle oder Legierungen aus leicht oxidierbaren Metallen, zum Beispiel aus Aluminium, Magnesium, Kalzium, Eisen, Zink und dergleichen, zum Einsatz. Auf diese Weise können die Reste an Wasser und/oder Sauerstoff mittels des Opfermaterials chemisch gebunden werden, so dass diese aus dem Innenraum 11 entfernt sind. Zusätzlich oder alternativ kann auch eine Beschichtung des ersten Aufnahmeelements 15 und/oder eine Beschichtung des zweiten Aufnahmeelements 16 vorgesehen sein, wie es durch die Opferschichten 24, 25 veranschaulicht ist.

Alternativ oder zusätzlich können außerdem ein oder mehrere Opferkörner und/oder ein Opfergries und/oder ein Opferpulver enthalten sein, die jeweils aus zumindest einem Opfermaterial gebildet sind. Zur Veranschaulichung sind in der Fig. 2 Opferkörner dargestellt, von denen ein Opferkorn 30 exemplarisch gekennzeichnet ist. Ein Opfergries oder ein Opferpulver ist vorzugsweise der Stopfpackung aus Magnesiumoxid oder dergleichen zugemischt. Entsprechend sind die Opferkörner 30 vorzugsweise in das Pulver aus Magnesiumoxid eingebettet. Im Betrieb der Glühstiftkerze 1 ermöglicht das in Gestalt des Opferkorns 30, des Opfergrieses oder des Opferpulvers vorgesehene Opfermaterial ebenfalls eine dauerhafte chemische Bindung von Wasser oder Sauerstoff.

Das keramische Heizelement 18 weist den mittleren Abschnitt 19 und an den mittleren Abschnitt 19 angrenzende konische Endabschnitte 31, 32 auf. Die konischen Endabschnitte 31, 32 dienen zum Verbinden des keramischen Heizelements 18 einerseits mit dem ersten Aufnahmeelement 15 und andererseits mit dem zweiten Aufnahmeelement 16. Dabei sind die konischen Endabschnitte 31, 32 zumindest teilweise mit jeweils zumindest einer Kontaktschicht 33, 34 beschichtet, um einen zuverlässigen elektrischen Kontakt mit den zugeordneten Aufnahmeelementen 15, 16 zu ermöglichen. Entsprechend können auch die Aufnahmeelemente 15, 16 zusätzlich oder alternativ teilweise an einer Kontaktfläche 35 beziehungsweise an einer Kontaktfläche 36 mit einer Kontaktschicht beschichtet sein, um den elektrischen Kontakt zwischen dem keramischen Heizelement 18 und dem jeweiligen Aufnahmeelement 15, 16 zu verbessern. Durch die Kontaktschichten 33, 34 wird außerdem eine Korrosion des keramischen Heizelements 18 im Bereich seiner Oberfläche verhindert. Entsprechend wird eine Korrosion der Kontaktflächen 35, 36 der Aufnahmeelemente 15, 16 durch die Beschichtung der Kontaktflächen 35, 36 verhindert.

Alternativ oder zusätzlich kann zur Verbesserung des elektrischen Kontaktes zwischen dem keramischen Heizelement 18 und den Aufnahmeelementen 15, 16 auch jeweils eine Kontaktpaste 37, 38 oder ein Kontaktpulver 37, 38 zwischen dem keramischen Heizelement 18 und dem jeweiligen Aufnahmeelement 15, 16 vorgesehen sein.

Die Kontaktschichten 33, 34, die auf das keramische Heizelement 18 aufgebracht sind, die Beschichtung der Kontaktflächen 35, 36, die an den Aufnahmeelementen 15, 16 vorgesehen sind, sowie die Kontaktpaste oder das Kontaktpulver 37, 38, die zwischen dem keramischen Heizelement und dem jeweiligen Aufnahmeelement 15, 16 vorgesehen sind, stellen vorteilhafte Ausgestaltungen elektrisch leitender Kontaktmittel dar, die zwischen dem keramischen Heizelement 18 und dem ersten Aufnahmeelement 15 beziehungsweise dem zweiten Aufnahmeelement 16 vorgesehen sein können, um einen zuverlässigen, dauerhaften elektrischen Kontakt zwischen dem keramischen Heizelement 18 und den beiden Aufnahmeelementen 15, 16 zu gewährleisten.

## Patentansprüche

1. Glühstiftkerze (1) zur Anordnung in einer Kammer einer Brennkraftmaschine mit einem Gehäuse (3) und einem metallischen Glührohr (2), das teilweise aus dem Gehäuse (3) ragt, wobei in einem Innenraum (11) des Glührohrs (2) ein keramisches Heizelement (18) angeordnet ist, das einerseits mittels eines ersten Aufnahmeelements (15) zumindest mittelbar mit dem Glührohr (2) und andererseits mittels eines zweiten Aufnahmeelements (16) zumindest mittelbar mit einer Glühstromleitung (6) verbunden ist, **dadurch gekennzeichnet, dass** das keramische Heizelement (18) einen mittleren Abschnitt (19) und angrenzend an den mittleren Abschnitt (19) konische Endabschnitte (31, 32) aufweist, dass die konischen Endabschnitte (31, 32) zum Verbinden des keramischen Heizelements (18) einerseits mit dem ersten Aufnahmeelement (15) und andererseits mit dem zweiten Aufnahmeelement (16) dienen, und dass das keramische Heizelement (18) in dem mittleren Abschnitt (19) an dem das keramische Heizelement (18) weder mit dem ersten Aufnahmeelement (15) noch mit dem zweiten Aufnahmeelement (16) verbunden ist, zumindest eine Glühstelle (20) mit einem verringerten Querschnitt aufweist.

2. Glühstiftkerze nach Anspruch 1,
**dadurch gekennzeichnet,**
**dass** der Innenraum (11) des Glührohrs (2) gasdicht verschlossen ist.

3. Glühstiftkerze nach Anspruch 1 oder 2,
**dadurch gekennzeichnet,**
**dass** in dem Innenraum (11) zumindest ein Opfermaterial vorgesehen ist, das zum Binden von Wasser und/oder Sauerstoff dient.

4. Glühstiftkerze nach Anspruch 3,
**dadurch gekennzeichnet,**
**dass** in dem Innenraum (11) zumindest eine Opferschicht (23, 24, 25) vorgesehen ist, die zumindest teilweise auf eine Innenwand (22) des Glührohrs (2) und/oder teilweise auf das erste Aufnahmeelement (15) und/oder auf das zweite Aufnahmeelement (16) aufgebracht ist, und dass die Opferschicht (23, 24, 25) aus zumindest einem Opfermaterial gebildet ist.

5. Glühstiftkerze nach Anspruch 3 oder 4,
**dadurch gekennzeichnet,**
**dass** in dem Innenraum (11) zumindest ein Opferkorn (30) und/oder zumindest ein Opfergries und/oder ein Opferpulver vorgesehen sind, die aus zumindest einem Opfermaterial gebildet sind.

6. Glühstiftkerze nach einem der Ansprüche 3 bis 5,
**dadurch gekennzeichnet,**
**dass** das Opfermaterial aus einem leicht oxidierbaren Metall oder einer leicht oxidierbaren Metalllegierung gebildet ist.

7. Glühstiftkerze nach einem der Ansprüche 1 bis 6,
**dadurch gekennzeichnet,**
**dass** zumindest ein elektrisch leitendes Kontaktmittel (33, 34, 35, 36, 37, 38) zwischen dem keramischen Heizelement (18) und dem ersten Aufnahmeelement (15) beziehungsweise dem zweiten Aufnahmeelement (16) vorgesehen ist.

8. Glühstiftkerze nach Anspruch 7,
**dadurch gekennzeichnet,**
**dass** das Kontaktmittel als Kontaktschicht (33, 34, 35, 36) ausgebildet ist, die zumindest teilweise auf das Heizelement (18) oder das Aufnahmeelement (15; 16) aufgebracht ist.

9. Glühstiftkerze nach Anspruch 7,
**dadurch gekennzeichnet,**
**dass** das Kontaktmittel als Kontaktpaste (35, 38) oder Kontaktpulver ausgebildet ist.

## Claims

1. Pencil-type glow plug (1) for being arranged in a chamber of an internal combustion engine, comprising a housing (3) and a metallic glow tube (2), which partially protrudes from the housing (3), a ceramic heating element (18) which is connected on the one hand at least indirectly to the glow tube (2) by means of a first receiving element (15) and on the other hand at least indirectly to a glow current lead (6) by means of a second receiving element (16) being arranged in an interior space (11) of the glow tube (2), **characterized in that** the ceramic heating element (18) has a middle portion (19) and conical end portions (31, 32) adjoining the middle portion (19), **in that** the conical end portions (31, 32) serve for connecting the ceramic heating element (18) on the one hand to the first receiving element (15) and on the other hand to the second receiving element (16), and **in that** the ceramic heating element (18) has in the middle portion (19), at which the ceramic heating element (18) is not connected to either the first receiving element (15) or to the second receiving element (16), at least one glow point (20) with a reduced cross section.

2. Pencil-type glow plug according to Claim 1, **characterized in that** the interior space (11) of the glow tube (2) is closed in a gastight manner.

3. Pencil-type glow plug according to Claim 1 or 2, **characterized in that** at least one sacrificial material that serves for the binding of water and/or oxygen is provided in the interior space (11).

4. Pencil-type glow plug according to Claim 3, **characterized in that** at least one sacrificial layer (23, 24, 25) which is applied at least partially to an inner wall (22) of the glow tube (2) and/or partially to the first receiving element (15) and/or to the second receiving element (16) is provided in the interior space (11), and **in that** the sacrificial layer (23, 24, 25) is formed from at least one sacrificial material.

5. Pencil-type glow plug according to Claim 3 or 4, **characterized in that** at least one granular sacrificial substance (30) and/or at least one grit-like sacrificial substance and/or a powdered sacrificial substance, which are formed from at least one sacrificial material, are provided in the interior space (11).

6. Pencil-type glow plug according to one of Claims 3 to 5, **characterized in that** the sacrificial material is formed from a readily oxidizable metal or a readily oxidizable metal alloy.

7. Pencil-type glow plug according to one of Claims 1 to 6, **characterized in that** at least one electrically conducting contact medium (33, 34, 35, 36, 37, 38) is provided between the ceramic heating element (18) and the first receiving element (15) or the second receiving element (16).

8. Pencil-type glow plug according to Claim 7, **characterized in that** the contact medium is formed as a contact layer (33, 34, 35, 36), which is at least partially applied to the heating element (18) or the receiving element (15; 16).

9. Pencil-type glow plug according to Claim 7, **characterized in that** the contact medium is formed as a contact paste (35, 38) or contact powder.

## Revendications

1. Bougie de préchauffage (1) destinée à être disposée dans une chambre d'un moteur à combustion interne avec un boîtier (3) et un tube de préchauffage métallique (2) qui sort en partie hors du boîtier (3), un élément chauffant céramique (18) étant disposé dans un espace interne (11) du tube de préchauffage (2), lequel est connecté d'une part au moyen d'un premier élément de réception (15) au moins de manière indirecte au tube de préchauffage (2) et d'autre part au moyen d'un deuxième élément de réception (16) au moins de manière indirecte à une conduite de courant de préchauffage (6), **caractérisée en ce que** l'élément chauffant céramique (18) présente une portion centrale (19) et, en position adjacente à la portion centrale (19), des portions d'extrémité coniques (31, 32), **en ce que** les portions d'extrémité coniques (31, 32) servent à la connexion de l'élément chauffant céramique (18) d'une part au premier élément de réception (15) et d'autre part au deuxième élément de réception (16), et **en ce que** l'élément chauffant céramique (18), dans la portion centrale (19) au niveau de laquelle l'élément chauffant céramique (18) n'est connecté ni au premier élément de réception (15) ni au deuxième élément de réception (16), présente au moins une zone de préchauffage (20) de section transversale réduite.

2. Bougie de préchauffage selon la revendication 1,
**caractérisée en ce que**
l'espace interne (11) du tube de préchauffage (2) est fermé de manière étanche aux gaz.

3. Bougie de préchauffage selon la revendication 1 ou 2,
**caractérisée en ce que**
dans l'espace interne (11) est prévu au moins un matériau sacrificiel qui sert à la liaison de l'eau et/ou de l'oxygène.

4. Bougie de préchauffage selon la revendication 3,
**caractérisée en ce que**
dans l'espace interne (11) est prévue au moins une couche sacrificielle (23, 24, 25) qui est appliquée au moins en partie sur une paroi interne (22) du tube de préchauffage (2) et/ou en partie sur le premier élément de réception (15) et/ou sur le deuxième élément de réception (16), et **en ce que** la couche sacrificielle (23, 24, 25) est formée d'au moins un matériau sacrificiel.

5. Bougie de préchauffage selon la revendication 3 ou 4,
**caractérisée en ce que**
dans l'espace interne (11) sont prévus au moins un grain sacrificiel (30) et/ou au moins une semoule sacrificielle et/ou une poudre sacrificielle, qui sont formés d'au moins un matériau sacrificiel.

6. Bougie de préchauffage selon l'une quelconque des revendications 3 à 5,
**caractérisée en ce que**
le matériau sacrificiel est formé d'un métal facilement oxydable ou d'un alliage de métaux facilement oxydable.

7. Bougie de préchauffage selon l'une quelconque des revendications 1 à 6,
**caractérisée en ce**
**qu'**au moins un moyen de contact électriquement conducteur (33, 34, 35, 36, 37, 38) est prévu entre l'élément chauffant céramique (18) et le premier élément de réception (15) ou le deuxième élément de réception (16).

8. Bougie de préchauffage selon la revendication 7,
**caractérisée en ce que**
le moyen de contact est réalisé sous forme de couche de contact (33, 34, 35, 36), qui est appliquée au moins en partie sur l'élément chauffant (18) ou sur l'élément de réception (15 ; 16).

9. Bougie de préchauffage selon la revendication 7,
**caractérisée en ce que**
le moyen de contact est réalisé sous forme de pâte de contact (35, 38) ou de poudre de contact.
